# EUROPÄISCHE PATENTSCHRIFT

(11) **EP 3 700 018 B1**
(45) Veröffentlichungstag und Bekanntmachung des Hinweises auf die Patenterteilung: **29.06.2022**
(21) Anmeldenummer: 20157584.2
(22) Anmeldetag: 17.02.2020
(51) Int. Cl.: H01R 12/53, H01R 4/48

(54) **LEITERPLATTENDIREKTKONTAKTIERUNGSVORRICHTUNG ZUM HERSTELLEN EINES ELEKTRISCHEN KONTAKTS SOWIE LEITERPLATTE UND ELEKTRISCHES GERÄT**
CIRCUIT BOARD DIRECT CONTACT DEVICE FOR MAKING ELECTRICAL CONTACT AND CIRCUIT BOARD AND ELECTRICAL DEVICE
DISPOSITIF DE CONTACT DIRECT POUR CARTES DE CIRCUIT IMPRIMÉ PERMETTANT DE PRODUIRE UN CONTACT ÉLECTRIQUE, AINSI QUE CARTE DE CIRCUIT IMPRIMÉ ET APPAREIL ÉLECTRIQUE

(30) Priorität: 21.02.2019 DE 102019104411; 20.08.2019 DE 102019122317
(43) Veröffentlichungstag der Anmeldung: 26.08.2020
(73) Patentinhaber: UNGER Kabel-Konfektionstechnik GmbH, 09465 Sehmatal - Sehma (DE)
(72) Erfinder: Schubert, Mike, 09465 Sehmatal-Sehma (DE)
(74) Vertreter: Weidner Stern Jeschke

(56) Entgegenhaltungen:
- EP-A1- 2 416 451
- DE-U1- 8 213 805
- DE-U1-202014 103 056
- US-A1- 2009 111 311

## Beschreibung

Die Erfindung betrifft Leiterplattendirektkontaktierungsvorrichtung zum Herstellen eines elektrischen Kontakts zwischen einer Kontaktfläche auf einer Leiterplatte und einem abisolierten Teil einer Litze sowie eine Leiterplatte und ein elektrisches Gerät.

In elektrischen Geräten ist es oftmals nötig, einen elektrischen Kontakt zwischen einer Leiterplatte, welche beispielsweise elektrische Bauteile aufweist, und einem Leiter, beispielsweise einer Litze, zu vermitteln.

Aus dem Stand der Technik ist klassisch ein Quetschen von Leitern auf einen elektrischen Kontakt mittels Klemmschrauben bekannt. Durch den konstanten Druck der Klemmschraube kommt es jedoch langfristig zum Fließen des Leitermaterials, wodurch der Kontaktdruck und die Verbindungseigenschaften verschlechtert werden.

Auch das feste Verbinden mittels Löten ist aus dem Stand der Technik bekannt. Bei verlöteten Verbindungen kommt es jedoch über die Zeit zu einer Verschlechterung der Kontakteigenschaften durch Oxidation des Zinns. Dies kann die Funktion der Elektronik negativ beeinflussen. Weiterhin sind Lote meist teure Werkstoffe.

Als Alternative ist aus dem Stand der Technik die elektrische Direktkontaktierung bekannt, bei der beispielsweise mittels einer Anpressfeder eine Kraft auf die Kontaktfläche der Leiterplatte ausgeübt wird. Zum Vermitteln eines Kontakts muss dabei jedoch zunächst die Anpressfeder mittels eines Werkzeugs zurückgeschoben werden, etwa mittels eines Schraubenziehers, damit der Leiter, beispielsweise das abisolierte Ende einer Litze, eingeführt werden kann. Lediglich starre Leiter können ohne Zuhilfenahme eines Werkzeugs direkt gesteckt werden, ohne dass ein Aufdehnen der Feder notwendig wäre.

Aus der EP 2 416 451 A1 ist ein elektrischer Verbinder bekannt, der den direkten Kontakt eines elektrischen Leiters mit einem entsprechenden Gegenstück herstellt. EP 2 416 451 A1 offenbart den Oberbegriff des Anspruchs 1.

Die DE 82 13 805 U1 offenbart einen Klemmverbinder zur elektrischen Kontaktierung einer Leiterplatte mit einem mehradrigen Kabel.

In der US 2009/0111311 A1 wird eine Vorrichtung und ein Verfahren zum Anschließen eines Drahtes an ein elektrisches Gerät, wie beispielsweise eine gedruckte Leiterplatte, offenbart.

Aus der DE 20 2014 103 056 U1 ist eine Anordnung aus einem Steckverbinder, der ein Isolierstoffgehäuse, mindestens einen Federklemmanschluss und mindestens eine Stecköffnung in dem Isolierstoffgehäuse hat, und einer Leiterplatte bekannt.

Aufgabe der Erfindung ist es, den Stand der Technik zu verbessern.

Gelöst wird die Aufgabe durch eine Leiterplattendirektkontaktierungsvorrichtung nach unabhängigem Anspruch 1, d.h. eine Leiterplattendirektkontaktierungsvorrichtung zum Herstellen eines elektrischen Kontakts zwischen einer Kontaktfläche auf einer Leiterplatte und einem abisolierten Teil einer Litze, mit einem Klemmelement, einer Litzenführung, einer Leiterplattenaufnahme und einem Biegeelement, wobei das Biegeelement und die Litzenführung so angeordnet sind, dass der in oder an der Litzenführung im Wesentlichen vertikal zwischen dem Klemmelement und der Leiterplatte geführte abisolierte Teil der Litze beim Einschieben der Leiterplatte in die Leiterplattenaufnahme mittels des Biegeelements zur Kontaktfläche der Leiterplatte gebogen und teilweise auf die Leiterplatte oder um die Leiterplatte geführt wird, wobei das Klemmelement so angeordnet ist, dass sich beim weiteren Einschieben der Leiterplatte in die Leiterplattenaufnahme in einer Klemmposition ein elektrischer Kontakt zwischen der Kontaktfläche der Leiterplatte und dem abisolierten Teil der Litze ergibt.

Somit wird insbesondere eine Leiterplattendirektkontaktierungsvorrichtung bereitgestellt, bei der ein abisoliertes Ende oder ein sonstiger abisolierter Teil einer Litze auf der Kontaktfläche einer Leiterplatte gebogen und dort klemmend befestigt wird, sodass ein elektrischer Kontakt sichergestellt bleibt.

Die Leiterplattendirektkontaktierungsvorrichtung kann somit in seiner einfachsten Ausgestaltung aus einem Klemmelement und einer Leiterplattenaufnahme mit einem Biegeelement bestehen, wobei das Klemmelement gleichzeitig die Litzenführung ausbildet. So wird beispielsweise ein Verzicht auf ein Gehäuse und damit eine Materialersparnis realisiert.

Mittels der Leiterplattendirektkontaktierungsvorrichtung wird beispielsweise ein mittels der Litzenführung vororientiertes abisoliertes Ende einer Litze auf der Kontaktfläche der Leiterplatte angeordnet. Bei der Vororientierung wird beispielsweise per Hand das abisolierte Ende der Litze in Bezug zum Klemmelement angeordnet, indem die Litze in einer vertikalen Position vor der Leiterplattendirektkontaktierungsvorrichtung gehalten wird. Mittels des Einschiebens der Litze wird mithilfe der Leiterplattendirektkontaktierungsvorrichtung das abisolierte Ende der Litze sowohl auf der Kontaktfläche der Leiterplatte orientiert als auch das abisolierte Ende der Litze in die Leiterplattendirektkontaktierungsvorrichtung transportiert. Es können also zwei Arbeitsschritte mithilfe des Einführens der Leiterplatte durchgeführt werden.

Ein Kern der Erfindung liegt insbesondere darin, dass der abisolierte Teil (z.B. ein abisoliertes Ende) der Litze mittels der Einschubbewegung der Leiterplatte in Richtung des Klemmelements transportiert und klemmend auf der Kontaktfläche der Leiterplatte befestigt wird.

Somit entfällt eine sonst notwendige Verwendung von Werkzeug.

Weiterhin wird eine Direktkontaktierung realisiert, sodass mithin ein besonders niedriger Gesamtwiderstand durch eine reduzierte Zahl von Durchgangswiderständen erreicht wird. Jede Unterbrechung der Stromführung (beispielsweise mittels einer Litze) und die Neuverbindung über Kontaktstellen (z.B. Schraubklemmen, Crimpkontakte oder Steckkontakte) führt an der Kontaktstelle zu Zusatzwiderständen. Somit kommt es bei der Direktkontaktierung nur zu einem Zusatzwiderstand, sodass ein vergleichsweise niedrigerer Gesamtwiderstand erreicht werden kann.

### Folgendes sei begrifflich erläutert:

Eine "Litze" ist insbesondere ein Leiter, wie beispielsweise ein Kabel und weist zumeist eine isolierende Ummantelung auf. Im Allgemeinen besteht der Leiter aus mehreren Adern, wobei auch ein Massivdraht die Litze bilden kann. Wesentlich ist, dass die Litze so flexibel ist, dass beim Einschieben der Leiterplatte in die Leiterplattenaufnahme die Litze durch eine Schubkraft, welche auf die Leiterplatte wirkt, "umgebogen" wird.

Der "abisolierte Teil der Litze" kann insbesondere ein abisoliertes Ende der Litze sein, bei dem eine sonst vorhandene Kunststoffummantelung entfernt wurde. Auch ein mittig abisolierter Teil einer mit einem Isoliermaterial ummantelten Litze ist von dem Begriff "abisolierter Teil der Litze" umfasst.

Die "Litzenführung" entspricht der gewünschten Anordnung des abisolierten Teils der Litze in Bezug zum Klemmelement und Biegeelement. Die Litzenführung kann beispielsweise als Schacht ausgeführt sein in der der abisolierte Teil der Litze geführt ist oder kann auch eine Fläche sein an der oder zu der der abisolierte Teil der Litze angeordnet wird. Dabei ist "im Wesentlichen vertikal" so zu verstehen, dass gewisse Abweichungen der Vertikalität tolerierbar sind. Wesentlich ist, dass ein "Umbiegen" der Litze auf die Kontaktfläche der Leiterplatte erfolgt und so ein elektrischer Kontakt erzielt wird.

Eine "Leiterplatte" wird häufig auch als Platine bezeichnet. Auf der Leiterplatte sind meist elektronische Bauteile angeordnet, welche über Leitungen der Platine miteinander in gewünschter Weise elektronisch verbunden sind.

Auf der Leiterplatte ist meist eine elektrisch leitende "Kontaktfläche" angeordnet. Diese Kontaktfläche dient als Kontakt für den abisolierten Teil der Litze und stellt meist einen Pol einer Spannungsversorgung dar.

Unter einem "Klemmelement" wird insbesondere ein Bauteil verstanden, welches mithilfe einer Klemmkraft eine Klemmwirkung bewirkt. Eine Klemmkraft kann sich aus den elastischen Eigenschaften des Bauteils ergeben. Bei einem Klemmelement kann es sich insbesondere um eine Feder handeln.

Das Klemmelement ist beispielsweise als Bestandteil eines Gehäuses ausgestaltet oder durch das Selbige realisiert.

Unter einem "Biegeelement" kann ein Bauteil verstanden werden, gegen welches die Litze beim Einschieben der Leiterplatte stößt und durch welches die Litze in der Zusammenwirkung mit der Leiterplatte umgebogen wird. Bei dem Biegeelement handelt es sich insbesondere um einen Steg, um einen Teil des Gehäuses oder einen Teil des Klemmelements. Das Biegelement ist beispielsweise geeignet, den abisolierten Teil der Litze in eine Position zu biegen, welche zur elektrischen Kontaktierung des abisolierten Teils der Litze mit der Kontaktfläche der Leiterplatte notwendig ist. Beim Einschieben der Leiterplatte stößt also die Litze gegen die Biegeelemente und wird durch diese verbogen.

Während die Litze bis zum Kontakt mit dem Biegeelement quer zur Einschubrichtung der Leiterplatte steht, ändert die Litze durch das Biegen ihre Richtung und wird parallel zur Einschubrichtung orientiert.

Eine _{"}Vorbereitungsposition" ist beispielsweise eine Position, in der der abisolierte Teil der Litze im Einschubpfad der Leiterplatte zwischen Leiterplatte und Leiterplattendirektkontaktierungsvorrichtung angeordnet ist. Dadurch kann der abisolierte Teil der Litze mittels der Leiterplatte aus der Einschubposition in die Leiterplattendirektkontaktierungsvorrichtung transportiert werden.

In einer "Klemmposition" kann die Leiterplatte, um oder auf welcher der abisolierte Teil der Litze angeordnet ist, in oder neben dem Klemmelement angeordnet sein. Dadurch ergibt sich gleichzeitig eine Klemmwirkung auf den abisolierten Teil der Litze und auf die Kontaktfläche der Leiterplatte, wodurch die Leiterplatte und der abisolierte Teil der Litze in der verklemmten Position gehalten werden.

In einer weiteren Ausführungsform verfügt die Leiterplattendirektkontaktierungsvorrichtung insbesondere über ein Gehäuse, welches die Leiterplattenaufnahme ausbildet und welches insbesondere das Klemmelement aufweist.

Unter einem "Gehäuse" wird beispielsweise eine feste Hülle verstanden, die das Klemmelement teilweise bedeckt. Das Gehäuse weist insbesondere eine Öffnung auf, welche den Einschub einer Leiterplatte und eines abisolierten Teils einer Litze ermöglicht.

Ein Gehäuse kann das Klemmelement vor eindringenden Objekten schützen und so die Funktionstüchtigkeit und Lebensdauer verbessern. Weiterhin schirmt das Gehäuse das Klemmelement beispielsweise gegenüber dem Zugriff von Anwendern ab, sodass es zu einer Sicherheitsverbesserung beiträgt. Das Gehäuse kann eine räumliche Begrenzung für die Litze bieten, sodass ein Einführen der Litze erleichtert und ein Herausrutschen der Litze verhindert wird.

Insbesondere kann das Gehäuse die Litzenführung ausbilden. Somit kann eine besonders einfache mechanische Realisierung der Litzenführung realisiert werden. Beispielsweise kann das Gehäuse einen Schacht bereitstellen, welcher als Litzenführung dient.

Um auch das Biegeelement einfach bereitzustellen, kann das Gehäuse das Biegeelement ausbilden. Insbesondere da das Gehäuse mittels Spritzguss gefertigt ist, kann ein einfacher Aufbau und eine einfache Realisation der Litzenführung und des Biegeelements erfolgen.

In einer besonders einfachen Ausführungsform bildet das Klemmelement das Biegeelement aus. So kann das Klemmelement einen Anschlag oder entsprechend eine Kontaktfläche bereitstellen, welche als Biegeelement dient.

Um ein präzises Anordnen des abisolierten Teils der Litze in einer Vorbereitungsposition zu erleichtern, kann die Litzenführung als eine Litzenaufnahme ausgestaltet sein, wobei die Litzenaufnahme die Leiterplattenaufnahme derart kreuzt, dass, für den Fall, dass der abisolierte Teil der Litze in oder an der Litzenaufnahme geführt ist, beim Einschieben der Leiterplatte in die Leiterplattenaufnahme der abisolierte Teil der Litze erst an der Leiterplatte anliegt und anschließend die Leiterplatte und teilweise der abisolierte Teil der Litze gemeinsam in das Klemmelement geschoben werden, sodass abschließend teilweise der abisolierte Teil der Litze klemmend mit der Kontaktfläche der Leiterplatte elektrisch leitend verbunden ist.

Durch die Litzenaufnahme kann somit eine präzise Position des abisolierten Teils der Litze sichergestellt werden. Weiterhin ermöglicht die Litzenaufnahme zunächst beispielsweise ein Platzieren des abisolierten Teils der Litze, während das Einschieben der Leiterplatte beispielsweise auch erst zu einem späteren Zeitpunkt vorgenommen wird. Somit lassen sich das Positionieren des abisolierten Teils der Litze in der Vorbereitungsposition sowie das Einführen der Litze und Verklemmen und elektrische Kontaktieren zeitlich trennen. Somit kann einer der Vorgänge automatisiert und/oder in einem Land mit niedrigeren Lohnkosten durchgeführt werden.

Auch kann eine Leiterplattendirektkontaktierungsvorrichtung zum Herstellen eines elektrischen Kontakts zwischen einer Kontaktfläche auf einer Leiterplatte und einem abisolierten Teil einer Litze, mit einem Gehäuse bereit gestellt werden, wobei das Gehäuse eine Leiterplattenaufnahme, eine Litzenaufnahme und ein Klemmelement aufweist, und das Klemmelement so angeordnet ist, dass sich beim Einschieben der Leiterplatte in die Leiterplattenaufnahme eine Klemmwirkung auf der Leiterplatte ergibt, wobei die Litzenaufnahme die Leiterplattenaufnahme derart kreuzt, dass, für den Fall, dass in die Litzenaufnahme der abisolierte Teil der Litze eingeführt ist, beim Einschieben der Leiterplatte in die Leiterplattenaufnahme der abisolierte Teil der Litze an der Leiterplatte anliegt und in Richtung des Klemmelements geschoben wird, sodass beim Erreichen einer Klemmwirkung auf der Kontaktfläche die Kontaktfläche und der abisolierte Teil der Litze klemmend in ihrer Position fixiert werden und eine elektrische Direktkontaktierung sichergestellt bleibt.

Somit kann eine Leiterplattendirektkontaktierungsvorrichtung bereitgestellt werden, bei der durch das Einschieben der Leiterplatte der abisolierte Teil einer Litze in eine Position transportiert wird, in welcher die Litze auf der Kontaktfläche der Leiterplatte klemmend befestigt wird.

Die Leiterplattendirektkontaktierungsvorrichtung besteht somit aus einem Gehäuse, welches die Leiterplattenaufnahme, die Litzenaufnahme und das Klemmelement aufweist. Die Litzenaufnahme ist derart angeordnet, dass der abisolierte Teil der Litze, welche in die Litzenaufnahme eingeschoben wird, sich in einem Einschubpfad der Leiterplatte befindet. Der Einschubpfad der Leiterplatte ergibt sich aus der Leiterplattenaufnahme, welche ein Einschieben der Leiterplatte begrenzt. Der abisolierte Teil der Litze und somit der nicht isolierte Teil der Litze können in die Litzenaufnahme eingeschoben werden.

Mithin befindet sich die Litzenaufnahme teilweise in der Leiterplattenaufnahme. Dadurch kann das eingeschobene Ende der Leiterplatte die zuvor eingeschobene Litze beim Einschieben der Leiterplatte berühren, wodurch sich die Einschubbewegung der Leiterplatte auf den abisolierten Teil der Litze überträgt. Die Leiterplatte und der abisolierte Teil der Litze können gemeinsam zum, auf oder neben das Klemmelement geschoben werden, wodurch sich eine Klemmwirkung auf der Leiterplatte ergibt.

Da sich der abisolierte Teil der Litze zwischen Leiterplatte und Klemmelement befindet, kann die Klemmwirkung sowohl auf die Leiterplatte, als auch auf den abisolierten Teil der Litze wirken. Sobald sich eine Klemmwirkung auf der Kontaktfläche ergibt, wird somit insbesondere der abisolierte Teil der Litze klemmend auf der Kontaktfläche der Leiterplatte befestigt. Durch die klemmende Verbindung des abisolierten Teils der Litze und der Kontaktfläche der Leiterplatte wird insbesondere eine elektrische Verbindung realisiert.

Ein weiterer Kern der Erfindung liegt insbesondere darin, dass der abisolierte Teil der Litze mittels der Einschubbewegung der Leiterplatte in Richtung des Klemmelements transportiert wird und klemmend auf der Kontaktfläche der Leiterplatte befestigt wird.

Somit entfällt ein sonst notwendiger Arbeitsschritt, da beim Einschieben der Leiterplatte in die Leiterplattenaufnahme sowohl die Leiterplatte als auch der abisolierte Teil der Litze in das Klemmelement oder zum Klemmelement geschoben werden. Durch ein Anordnen des abisolierten Teils der Litze im Einschubpfad der Leiterplatte können somit zwei Bauteile gleichzeitig bewegt werden. Mithin kommt es während der Montage zu einer Zeitersparnis. Weiterhin kann dadurch auf Material verzichtet und es können Bauteile wie Kontakte, Kontaktzungen sowie auf Lötzinn eingespart werden.

Beispielsweise kann weiterhin auf sonst notwendige Werkzeuge zum Einschub der Litze verzichtet werden. Außerdem können nicht-starre Leiter ohne Zuhilfenahme von Werkzeug zwischen Klemmelement und Leiterplatte eingebracht werden, ohne dass ein separates Aufdehnen der Feder notwendig ist.

Die Litze muss somit lediglich an der zu kontaktierenden Stelle "blank" abisoliert sein, während sonst für die Kontaktierung notwendige Schritte, wie das Befestigen von Ader-Endhülsen, entfällt. Es kann auch ein nachträgliches Setzen des Kontakts durch Nachdrücken des Klemmelements kompensiert werden. Temperaturschwankungen oder Vibrationen können so kompensiert werden. Unter Setzen wird hier insbesondere eine räumliche Änderung der Lagerung verstanden, welche auch durch kalten Fluss des Metallleiters hervorgerufen werden kann.

Folgendes Begriffliche sei erläutert, wobei vorherige Definitionen beibehalten und durch folgende Definitionen lediglich ergänzt oder konkretisiert werden:

Unter einem "elektrischen Kontakt" wird insbesondere eine Komponente eines Stromkreises verstanden, wobei die Komponenten des elektrischen Kontakts aus elektrisch leitfähigem Material bestehen. Dieser dient vorliegend insbesondere der Energieversorgung einer Elektrischen Schaltung.

Eine "Kontaktfläche" ist insbesondere eine elektrisch leitende Oberfläche eines elektrisch leitenden Materials.

Unter einer "Leiterplatte", auch Platine genannt, wird insbesondere ein Träger für elektrische Bauteile verstanden, welcher aus einem elektrisch isolierenden Material besteht. Leiterplatten können weiterhin "Leiterbahnen" aufweisen, welche aus einem der Leiterplatte anhaftenden, elektrisch leitenden Material bestehen. Die Leiterplatte trägt somit beispielsweise die elektrischen Bauteile, beschaltet diese und versorgt diese mit Energie.

Eine "Litze" ist insbesondere ein elektrischer Leiter aus mehreren Drähten, die zu einem größeren Leiter gebündelt oder gewickelt sind. Eine Litze ist dadurch flexibler als ein massiver Metalldraht gleicher Querschnittsfläche. Unter einer Litze kann jedoch auch ein "flexibler" Massivdraht verstanden werden, welcher mittels des Einschiebens der Leiterplatte bewegbar ist. Ein "flexibler" Massivdraht kann also ein Draht sein, welcher mittels der Einschubkraft der Leiterplatte in die Leiterplattenaufnahme bewegbar ist.

Eine "Leiterplattenaufnahme" kann eine Aussparung im Gehäuse sein, welche eine geeignete Größe besitzt, um die Leiterplatte aufzunehmen und zu führen.

Eine "Litzenaufnahme" ist insbesondere eine Aussparung im Gehäuse, welche eine geeignete Größe besitzt, um eine Litze aufzunehmen und zu führen.

Ein "Klemmelement" kann ein Bauteil sein, welches eine Klemmwirkung durch einen Federdruck vermittelt. Dabei handelt es sich insbesondere um eine Feder, eine angeschrägte (Wider)Hakenvorrichtung oder eine Schraube. Mittels des Klemmelements können somit die Leiterplatte und der abisolierte Teil der Litze in einer definierten Position fixiert werden.

Eine "Klemmwirkung" beruht insbesondere auf einer Kraft, welche auf eine Oberfläche eines Bauteils wirkt und das Bauteil so in einer bestimmten Position fixiert. Somit wird das Bewegen des Bauteils durch hohe Reibung aufgrund eines Federdrucks des Klemmelements an der Oberfläche erschwert.

Unter "klemmend in ihrer Position fixieren" wird insbesondere das Verhindern von Beweglichkeit von einem oder mehreren Bauteilen verstanden, wobei die Beweglichkeit durch eine Klemmwirkung verhindert wird. Die Klemmwirkung wird durch das Klemmelement hervorgerufen. Durch das klemmende Fixieren in einer Position kann sich weder die Leiterplatte noch die Litze in Bezug zur Leiterplattendirektkontaktierungsvorrichtung noch in Bezug zueinander bewegen. Das Fixieren wird insbesondere durch die erhöhte Reibung bei der Bewegung der geklemmten Leiterplatte oder Litze oder auch durch ein Verkanten verursacht. Somit bleibt ein fixierter elektrischer Kontakt bestehen.

Unter "Kreuzen" wird insbesondere ein wenigstens punktförmiges Überschneiden verstanden. Da die Leiterplattenaufnahme die Litzenaufnahme kreuzt, kann sich somit ein verbundener Raum ausbilden. Durch das Kreuzen von Leiterplattenaufnahme und Litzenaufnahme kann sich der abisolierte Teil der Litze teilweise in der Leiterplattenaufnahme befinden, wenn der abisolierte Teil der Litze in die Litzenaufnahme eingeschoben ist und die Leiterplatte bei ihrem Einschieben den abisolierten Teil der Litze mechanisch kontaktiert.

In einer weiteren Ausführungsform ist das Klemmelement als Feder ausgestaltet, wobei insbesondere die Feder eine Aussparung zum Einschub der Leiterplatte aufweist, sodass bei Erreichen der Klemmwirkung die Feder auf wenigstens zwei gegenüberliegenden Seiten der Leiterplatte angeordnet ist.

Unter einer "Feder" wird hierbei insbesondere ein Körper verstanden, welcher sich elastisch verhält, das heißt, unter Krafteinwirkung seine Form verändert und bei Wegfall der Kraft im Wesentlichen in seine Ursprungsform zurückkehrt.

Indem die Feder bei Erreichen der Klemmwirkung auf wenigstens zwei gegenüberliegenden Seiten der Leiterplatte wirkt, wird insbesondere auf der gegenüberliegenden Seite ein Gegendruck ermöglicht, welcher die effektive Federkraft erhöht oder entsprechend realisiert.

Um einem Herausziehen der Leiterplatte nach Erreichen der Klemmwirkung entgegenzuwirken, kann die Feder als Flügelfeder ausgestaltet sein, wobei die Flügelfeder einen ersten federnden Flügel aufweist, welcher mit einer ersten Seite der eingeschobenen Leiterplatte in Kontakt tritt, und einen zweiten federnden Flügel aufweist, welcher mit einer gegenüberliegenden Seite der eingeschobenen Leiterplatte in Kontakt tritt, und der erste Flügel und der zweite Flügel entlang einer Einschubrichtung der Leiterplatte geneigt sind, sodass die Flügelfeder eine Klemmwirkung auf zwei Seiten der Leiterplatte erzielt und die Flügelfeder einem Herausziehen der Leiterplatte entgegenwirkt.

Indem die Flügel der Flügelfeder in Richtung einer Einschubrichtung der Leiterplatte geneigt sind, können sich die Flügel nach einem Erreichen der Klemmwirkung bei einem teilweisen Herausziehen der Leiterplatte weiter in Richtung der Leiterplatte neigen. Hierdurch kann die Klemmwirkung verstärkt werden, sodass ein weiteres Herausziehen der Leiterplatte erschwert wird. Die Flügel der Flügelfeder können insbesondere aus elastisch gelagerten Metalllaschen bestehen. Die Flügelfeder kann somit der Funktion eines Widerhakens realisieren, da der Bewegung der Leiterplatte nur in einer Richtung Widerstand entgegengesetzt wird. Während einer eingeschobenen Leiterplatte beim Herausziehen der verstärkte Widerstand entgegengesetzt wird, wird die Flügelfeder beim Einschieben der Leiterplatte aufgedehnt und erzeugt so nur einen geringen Widerstand.

In einer weiteren Ausführungsform ist die Leiterplattenaufnahme als geradlinige Aussparung im Gehäuse ausgestaltet und die Aussparung weist ein größeres Volumen als der eingeschobene Teil der Leiterplatte auf, sodass die Aussparung zum Einschub der Leiterplatte geeignet ist.

Unter einer "Aussparung" wird insbesondere ein Hohlraum in einem Objekt mit einer Öffnung verstanden. Die Öffnung kann auch als Einschuböffnung bezeichnet werden.

Indem die Aussparung ein größeres Volumen als der eingeschobene Teil der Leiterplatte aufweist, kann die Reibung beim Einschieben der Leiterplatte verringert werden.

Um mittels der Leiterplatte beim Einschieben die größtmögliche Kraft auf den abisolierten Teil der Litze insbesondere mittels der Feder aufzubringen, ist die Litzenaufnahme im Bereich der Leiterplattenaufnahme parallel zum Flächenvektor der Seite der Leiterplatte mit der größten Fläche der Leiterplatte im eingeschobenen Zustand angeordnet, sodass der in die Litzenaufnahme eingeführte, abisolierte Teil der Litze im Bereich der Leiterplattenaufnahme parallel zum Flächenvektor der Seite der Leiterplatte mit der größten Fläche im eingeschobenen Zustand angeordnet ist.

Somit steht der abisolierte Teil der Litze im Wesentlichen orthogonal zur eingeschobenen Leiterplatte und der abisolierte Teil der Litze kommt beim Einschieben der Leiterplatte mit der Frontseite der Leiterplatte zuerst in mechanischen Kontakt.

Die "Frontseite" ist insbesondere die Seite der Leiterplatte, welche als erste Seite in die Leiterplattenaufnahme eingeschoben wird. Auch mehrere Seiten können gleichzeitig die Frontseite sein, falls die Leiterplattenaufnahme derart ausgestaltet ist, dass mehrere Seiten gleichzeitig eingeschoben werden, beispielsweise wenn die Leiterplatte mit der Spitze einer Ecke der Leiterplatte eingeschoben wird. Indem der abisolierte Teil der Litze mittels der Frontseite der Leiterplatte transportiert wird, kann der Kraftvektor beim Einschub der Leiterplatte orthogonal zum abisolierten Teil der Litze stehen. In diesem Fall ist eine optimale Übertragung der Kraft auf den abisolierten Teil der Litze gewährleistet, wodurch die Klemmwirkung maximiert wird. Weiterhin kann somit das Risiko verringert werden, dass der abisolierte Teil der Litze nicht transportiert, sondern weggebogen wird.

In einer weiteren Ausführungsform ist die Kontaktfläche der Leiterplatte im eingeschobenen Zustand auf einer der größten Flächen der Leiterplatte angeordnet.

Unter "einer der größten Flächen der Leiterplatte" kann sowohl die größte Fläche der Leiterplatte verstanden werden, als auch mehrere Flächen, welche jeweils gleich große Flächen sind und welche für sich größer als jede sonstige Fläche anderer Größe sind. Unter "einer größten Fläche der Leiterplatte" kann auch die Fläche der Leiterplatte verstanden werden, welche elektronische Bauteile aufweist. Insbesondere handelt es sich um die Oberseite und/oder die Unterseite der Leiterplatte.

Wenn die Einschubrichtung parallel zu der größten Fläche (z.B. Oberseite oder Unterseite) der Leiterplatte ist, kann dies zweckmäßigerweise dazu führen, dass die Klemmwirkung des Klemmelements einem Herausziehen der Leiterplatte entgegenwirkt. Somit kann auf eine weitere Befestigung der Leiterplatte verzichtet werden.

Um einen Schutz gegenüber fehlerhaftem Einführen der Leiterplatte zu realisieren, kontaktiert im eingeschobenen Zustand der abisolierte Teil der Litze die Leiterplatte insbesondere auf einer ersten Seite und einer zweiten, gegenüberliegenden Seite mechanisch.

Mithin kann bei einer rechteckigen Leiterplatte eine Verdrehsicherheit erreicht werden, bei der eine Drehung der Leiterplatte relativ zur Leiterplattendirektkontaktierungsvorrichtung um 180° keine Auswirkungen hat, da der abisolierte Teil der Litze die Kontaktfläche der Leiterplatte auf zwei Seiten kontaktiert. Somit kann der Montageaufwand reduziert werden, da eine korrekte Einschubrichtung nicht überprüft werden muss.

Dies kann erreicht werden, indem sich die Litzenaufnahme von dem Punkt, an welchem sich Litzenaufnahme und Leiterplatte kreuzen, in zwei Richtungen erstreckt, sodass sich beim Einschieben der Leiterplatte in die Leiterplattenaufnahme vor dem Kontaktieren von Leiterplatte und dem abisolierten Teil der Litze der abisolierte Teil der Litze sich weiter als die erste Seite und die zweite, gegenüberliegende Seite erstreckt. Somit kann sich der abisolierte Teil der Litze vor dem Kontaktieren von Leiterplatte und dem abisolierten Teil der Litze beispielsweise oberhalb und unterhalb der Leiterplatte befinden. Dadurch kann sich der abisolierte Teil der Litze nach dem Kontaktieren von Leiterplatte und dem abisolierten Teil der Litze sowohl auf die erste Seite als auch die zweite, gegenüberliegende Seite legen und mit beiden Seiten mechanisch in Kontakt treten. Durch einen mechanischen Kontakt zwischen dem abisolierten Teil der Litze und der Kontaktfläche wird weiterhin ein elektrischer Kontakt realisiert.

In einer weiteren Ausführungsform ist die Leiterplattendirektkontaktierungsvorrichtung zumindest teilweise als Spritzgussteil ausgestaltet. Das Klemmelement ist dabei meist aus einem elektrisch leitenden Material.

Hierdurch lässt sich ein Herstellungsaufwand reduzieren. Weiterhin lässt sich die Fertigung mit hoher Geschwindigkeit, Präzision und wenigen Arbeitsschritten durchführen.

In einem weiteren Aspekt wird die Aufgabe gelöst durch eine Leiterplatte, welche mit einer zuvor beschriebenen Leiterplattendirektkontaktierungsvorrichtung mit einer Litze verbunden ist.

Hierdurch ergeben sich insbesondere beim Verbinden der Leiterplatte mit der Litze sowie im verbundenen Zustand die oben genannten Vorteile.

Mittels der Verbindung der Leiterplatte und der Litze mithilfe der Leiterplattendirektkontaktierungsvorrichtung wird insbesondere eine Direktkontaktierungsvorrichtung ohne die Zuhilfenahme von Werkzeug ermöglicht, wodurch besonders niedrige Durchgangswiderstände erreicht werden.

In einem weiteren Aspekt wird die Aufgabe gelöst durch ein elektrisches Gerät, welches eine zuvor beschriebene Leiterplattendirektkontaktierungsvorrichtung oder eine zuvor beschriebene Leiterplatte aufweist.

Hierdurch wird insbesondere ermöglicht, dass auch nicht-starre Leiter ohne Zuhilfenahme von Werkzeug mittels des Klemmelements mit der Leiterplatte verbunden werden können. Zudem können die oben beschriebenen Vorteile realisiert werden.

In einem anderen Aspekt wird die Aufgabe gelöst durch ein Verfahren nach Anspruch 12, d.h. ein Verfahren zum Herstellen eines elektrischen Kontakts zwischen einer Kontaktfläche auf einer Leiterplatte und einem abisolierten Teil einer Litze mittels einer zuvor beschriebenen Leiterplattendirektkontaktierungsvorrichtung, wobei der abisolierte Teil der Litze in oder an der Litzenführung angeordnet, die Leiterplatte in die Leiterplattenaufnahme eingeführt und durchgeschoben wird, sodass der abisolierte Teil mit der Kontaktfläche mittels dem Klemmelement klemmend verbunden ist.

Im Weiteren wird die Erfindung anhand eines Ausführungsbeispiels näher erläutert. Es zeigt
- Figur 1: eine schematische, seitliche Schnittdarstellung einer Direktkontaktierungsvorrichtung mit einer Leiterplattenaufnahme, einer Litzenführung, einer Klemmfeder und einem Gehäuse,
- Figur 2: die Direktkontaktierungsvorrichtung mit einem eingeschobenen abisolierten Ende einer Litze und einer Leiterplatte, wobei ein elektrischer Kontakt zwischen dem abisolierten Ende der Litze und der Leiterplatte hergestellt ist,
- Figuren 3a bis 3f: die Direktkontaktierungsvorrichtung mit dem eingeschobenen abisolierten Ende der Litze und der Leiterplatte in sechs Schritten,
- Figur 4a: eine schematische, perspektivische Darstellung einer ersten alternativen Direktkontaktierungsvorrichtung mit einer Leiterplattenaufnahme, einer Litzenführug, einem Gehäuse und zwei Litzenösen,
- Figur 4b: eine schematische, perspektivische Schnittdarstellung der ersten alternativen Direktkontaktierungsvorrichtung und
- Figur 5: eine schematische, perspektivische Aufsicht der ersten alternativen Direktkontaktierungsvorrichtung.
- Figur 6: eine schematische, seitliche Schnittdarstellung einer zweiten alternativen Direktkontaktierungsvorrichtung mit einer Leiterplattenaufnahme, einer Litzenführung, einer Flügelfeder und einem Gehäuse,
- Figur 7: die zweite alternative Direktkontaktierungsvorrichtung mit einem eingeschobenem abisoliertem Ende der Litze und der Leiterplatte,
- Figuren 8a bis 8f: eine schematische, seitliche Schnittdarstellung der zweiten alternativen Direktkontaktierungsvorrichtung mit dem eingeschobenen abisolierten Ende der Litze und Leiterplatte in sechs Schritten,
- Figur 9a: eine schematische, perspektivische Darstellung einer dritten alternativen Direktkontaktierungsvorrichtung mit einer Leiterplattenaufnahme, einer Litzenführung und einer Flügelfeder sowie mit einer eingeschobener Litze und einer Leiterplattenzunge,
- Figur 9b: eine schematische, seitliche Schnittdarstellung der dritten alternativen Direktkontaktierungsvorrichtung,
- Figur 10a: eine schematische, perspektivische Darstellung einer vierten alternativen Direktkontaktierungsvorrichtung mit einer Leiterplattenaufnahme, einer Flügelfeder sowie einem Gehäuse,
- Figur 10b: eine schematische, perspektivische Darstellung der vierten alternativen Direktkontaktierungsvorrichtung abgebildet ohne Gehäuse,
- Figur 11a: eine schematische, perspektivische Darstellung einer Unterseite der vierten alternativen Direktkontaktierungsvorrichtung und
- Figur 11b: eine schematische, seitliche Schnittdarstellung der vierten alternativen Direktkontaktierungsvorrichtung abgebildet ohne Gehäuse.

Eine Direktkontaktierungsvorrichtung 101 weist ein Gehäuse 111, einer Litzenführung 115, eine Leiterplattenaufnahme 113 und eine Klemmfeder 117 auf.

Das Gehäuse 111 ist im Wesentlichen rechteckig und aus Polypropylen mittels Spritzguss gefertigt. Das Gehäuse 111 besteht aus zwei Teilen, welche zusammengesteckt sind und die Klemmfeder 117 umschließen.

Die Leiterplattenaufnahme 113 wird durch eine Aussparung im Gehäuse 111 gebildet und weist an einer linken Seite 127 eine Einschuböffnung 121 auf. Die Leiterplattenaufnahme 113 steht im rechten Winkel zu der linken Seite des Gehäuses 127 und verläuft im Wesentlichen parallel zu einer unteren Seite des Gehäuses 129.

Die Litzenführung 115 wird durch eine Aussparung im Gehäuse 111 gebildet, welche im Wesentlichen parallel zu der linken Seite 127 verläuft. Die Litzenführung 115 weist an der unteren Seite des Gehäuses 129 und einer oberen Seite des Gehäuses 131 Öffnungen auf. Die Litzenführung 115 steht im rechten Winkel zur Leiterplattenaufnahme 113 und kreuzt die Leiterplattenaufnahme 113. Durch das Kreuzen der Leiterplattenaufnahme 113 und der Litzenführung 115 bildet sich ein gemeinsamer Hohlraum 125 aus.

Die Klemmfeder 117 ist aus einer Blechschlaufe 133 zusammengesetzt, welche in Richtung der oberen Seite des Gehäuses 131 orientiert ist, sowie einer damit verbundenen Grundplatte 135, welche in Richtung der unteren Seite des Gehäuses 129 orientiert ist. Die Blechschlaufe der Klemmfeder 117 vermittelt die Klemmwirkung, während die Grundplatte der Klemmfeder 135 einen Gegendruck erzeugt. Die Klemmfeder 117 ist am Ende der Leiterplattenaufnahme 113 angeordnet und weist eine offene Seite 118 in Richtung der Einschuböffnung 121 auf.

In einer Einschubrichtung 123 der Leiterplatte 105 sind ausgehend von der Einschuböffnung 121 in der Litzenführung 115 die Leiterplattenaufnahme 113 sowie die Klemmfeder 117 angeordnet.

Die Leiterplattenaufnahme 113 ist größer als die Leiterplatte 105, sodass dieser zum Einschub der Leiterplatte 105 geeignet ist. Die Leiterplatte 105 besteht aus faserverstärktem Kunststoff. Auf ihrer Oberseite 119 sind elektrische Bauteile 137 angeordnet, welche mit Leiterbahnen elektrisch leitend miteinander verbunden sind. Zudem weist die Oberseite eine Kontaktfläche auf, welche mit den Leiterbahnen verbunden ist.

### Im Weiteren wird der Kontaktierungsvorgang beschrieben:

Die Litze 109 wird mit ihrem abisolierten Ende 107 an der unteren Seite des Gehäuses 129 in die Litzenführung 115 eingeführt und durchgeschoben, bis das abisolierte Ende der Litze an der oberen Seite des Gehäuses 131 ca. 0,5 cm aus dem Gehäuse herausschaut.

Beim Einschieben der Leiterplatte 105 durch die Einschuböffnung 121 in der Einschubrichtung 123 in die Leiterplattenaufnahme 113 wird die Leiterplatte 105 zunächst in der Leiterplattenaufnahme 113 entlanggeführt. Nach dem Passieren der Einschuböffnung 121 kontaktiert die Leiterplatte 105 die Litze 109 an dem abisolierten Ende der Litze 107 im gemeinsamen Hohlraum 125.

Nachdem die Leiterplatte 105 das abisolierte Ende der Litze 107 mechanisch kontaktiert hat, wird die Leiterplatte 105 weiter eingeschoben, sodass die Leiterplatte 105 das abisolierte Ende der Litze 107 in Richtung der Klemmfeder 117 transportiert. Dadurch wird das abisolierte Ende der Litze 107 in die Leiterplattenaufnahme 113 gezogen und legt sich auf die Seite der Leiterplatte 105, auf welcher sich die die Kontaktfläche befindet.

Beim weiteren Einschieben kontaktiert die Leiterplatte 105 zunächst die Klemmfeder 117 und wird anschließend in die Klemmfeder 117 eingeschoben. Die Leiterplatte 105 drückt die elastische Blechschlaufe 133 der Klemmfeder 117 entgegen ihrer Federkraft in Richtung der oberen Seite des Gehäuses 131, sodass ein Raum für die Leiterplatte 105 gebildet wird, in welchen sie eingeschoben wird. Das abisolierte Ende der Litze 107 befindet sich dabei zwischen Leiterplatte 105 und Klemmfeder 117 und wird dadurch von der Klemmfeder 107 an die Leiterplatte 105 gedrückt. Sobald die Leiterplatte 105 vollständig unter die Klemmfeder 107 geschoben ist, ist die auf die Leiterplatte 105 wirkende Federkraft der Klemmfeder 117 und somit die Klemmwirkung maximiert.

Das abisolierte Ende der Litze 107 wird somit klemmend auf die Kontaktfläche der Leiterplatte 105 gedrückt. Da sowohl die Kontaktfläche der Leiterplatte 105 als auch das abisolierte Ende der Litze 107 eine elektrisch leitende Oberfläche haben, ist ein elektrischer Direktkontakt hergestellt und die elektrischen Bauteile auf der Leiterplatte können mit elektrischer Energie versorgt werden.

Eine erste alternative Direktkontaktierungsvorrichtung 401 weist ein Gehäuse 411, eine Litzenführung 415, eine Leiterplattenaufnahme 413 mit einer Einschuböffnung und eine Klemmfeder 417 auf. Die Direktkontaktierungsvorrichtung 401 weist zusätzlich zwei Litzenösen 443 auf.

Das Gehäuse 411 ist zweiteilig mittels Spritzguss gefertigt und umschließt die Klemmfeder 417.

Die Litzenführung 415 wird mittels einer Öffnung in der Oberseite 431 gebildet. Die Litzenösen 443 sind an einer Rückseite des Gehäuses 432 angeordnet. Die Litzenösen 443 sind quer zur Einschubrichtung 123 angeordnet und verlaufen parallel zur Litzenführung 415.

Im Weiteren wird der Kontaktierungsvorgang beschrieben:

Das abisolierte Ende einer Litze wird von unten in einer Fädelrichtung 445 durch die Litzenöse 443 geschoben. Nachdem drei Zentimeter des abisolierten Endes der Litze 107 durch die Litzenöse 443 geschoben sind, wird die Spitze des abisolierten Endes der Litze 107 um ca. 180 Grad gebogen und in die Litzenführung 415 von oben vollständig eingeführt.

Anschließend wird die Leiterplatte 105 in die Einschuböffnung in die Leiterplattenaufnahme 413 eingeführt. Dabei kontaktiert die Leiterplatte 105 mechanisch den abisolierten Teil der Litze, biegt diese und schiebt diese in die Klemmfeder, sodass eine klemmende, elektrisch leitende Kontaktierung zwischen dem abisolierten Ende der Litze 107 und einer Kontaktfläche der Leiterplatte 105 erfolgt.

Eine zweite alternative Direktkontaktierungsvorrichtung 601 weist eine Leiterplattenaufnahme 613, eine Litzenführung 615, ein Gehäuse 611 und eine Flügelfeder 618 auf.

Die Flügelfeder 618 umfasst einen umlaufenden Metallrahmen, sowie zwei Blechlaschen 639.

Die Blechlaschen 639 sind in Bezug zum Metallrahmen jeweils etwas herausgebogen, sodass Metallrahmen und Blechlaschen 639 in einer Seitenansicht ein gleichschenkliges Dreieck mit einer offenen Spitze bilden, wobei die Spitze in die Leiterplattenaufnahme 613 hineinragt.

Im Weiteren wird der Kontaktierungsvorgang der alternativen Direktkontaktierungsvorrichtung beschrieben:

Bis zum Kontaktieren der Flügelfeder 618 verläuft der Kontaktierungsvorgang analog zur oben beschriebenen Direktkontaktierungsvorrichtung.

Beim weiteren Einschieben der Leiterplatte 105 in die Leiterplattenaufnahme 613 legt sich das abisolierte Ende der Litze 107 um die Oberseite 119 und die gegenüberliegende Seite der Leiterplatte 105.

Nach Kontaktieren der Flügelfeder 618 durch die Leiterplatte 105 und das abisolierte Ende der Litze 107 wird die oben angeordnete Blechlasche 639 entgegen ihrer Federkraft zur Oberseite des Gehäuses 631 und die unten angeordnete Blechlasche 639 entgegen ihrer Federkraft zur Unterseite des Gehäuses 629 gedrückt. Die durch die Blechlaschen 639 offene Spitze wird aufgeweitet. Dadurch wirken die Blechlaschen 639 als Federelement, sodass sich eine Klemmwirkung auf zwei Seiten der Leiterplatte 105 ergibt und dabei der abisolierte Teil der Litze 107 auf die Kontaktfläche der Leiterplatte 105 gepresst wird.

Zusätzlich wirken die Blechlaschen 639 als Widerhaken und erschweren somit ein Herausziehen der Leiterplatte 105.

Eine dritte alternative Direktkontaktierungsvorrichtung 901 weist eine Flügelfeder 918 mit einer Leiterplattenaufnahme 913 und einer Biegeleiste 941 auf. Die Leiterplattenaufnahme wird durch einen Metallrahmen 921 sowie die zwei Blechlaschen 939 der Flügelfeder 918 gebildet. Die Biegeleiste 941 wird durch einen Teil des Rahmens 921 gebildet.

### Im Weiteren wird der Kontaktierungsvorgang beschrieben:

Das abisolierte Ende 107 der Litze 109 wird per Hand vor den beiden Biegeleisten 941 zwischen der Flügelfeder 918 und einer Kontaktierungszunge der Leiterplatte 905 positioniert, wobei die Kontaktierungszunge eine Kontaktfläche aufweist.

Die Kontaktierungszunge der Leiterplatte 905 wird in einer Einschubrichtung 123 in Richtung Leiterplattenaufnahme eingeführt und kontaktiert dabei das abisolierte Ende der Litze 107. Beim weiteren Einführen in Einschubrichtung 123 drückt die Zunge der Leiterplatte 905 gegen das abisolierte Ende der Litze 107, wobei das abisolierte Ende der Litze 107 gleichzeitig von den Biegeleisten 941 zurückgehalten wird und legt sich dabei um die Kontaktierungszunge der Leiterplatte 905, bis das abisolierte Ende der Litze 107 auf der Oberseite der Leiterplatte 919 sowie der gegenüberliegenden Seite der Leiterplatte 905 auf der Kontaktfläche anliegt.

Die Kontaktierungszunge der Leiterplatte 905 und das abisolierte Ende der Litze 107 werden durch die Klemmwirkung der Flügelfeder 918 in ihrer Position gehalten und eine elektrische Kontaktierung ist realisiert.

Eine vierte alternative Direktkontaktierungsvorrichtung 1001 weist ein Gehäuse 1011, eine Doppelfeder 1020 und eine Leiterplattenaufnahme 1013 auf, wobei die Leiterplattenaufnahme 1013 durch die Doppelfeder 1020 gebildet wird.

Die Doppelfeder 1020 wird durch ein umlaufendes Blech gebildet, welches entlang der oberen Seite des Gehäuses 1031, der Rückseite des Gehäuses, welche sich gegenüber einer Einschuböffnung 1021 befindet, und der unteren Seite des Gehäuses entlanggeführt ist. Auf der Seite der Einschuböffnung 1021 weist die Doppelfeder 1020 zwei Blechlaschen 1039 auf, welche ins Innere der Doppelfeder 1020 gebogen sind und zwei Biegeleisten 1041 aufweisen. Die Blechlaschen 1039 sind flexibel und wirken als Federelement.

Das Gehäuse 1011 ist aus Polypropylen mittels Spritzguss gefertigt, sodass die Doppelfeder 1020 während der Fertigung der alternativen Direktkontaktierungsvorrichtung 1001 in das Gehäuse 1011 eingeschoben werden kann. Das Gehäuse 1011 umschließt alle Seiten außer der Rückseite sowie der Vorderseite, in welcher die Einschuböffnung 1021 verortet ist.

### Im Weiteren wird der Kontaktierungsvorgang beschrieben:

Analog zu der vorherigen Ausführungsform wird das abisolierte Ende der Litze 107 per Hand ausgerichtet. Der weitere Einschub- und Klemmvorgang verläuft analog zur vorherigen Ausführungsform.

### Bezugszeichenliste

101 Direktkontaktierungsvorrichtung
105 Leiterplatte
107 Abisoliertes Ende der Litze
109 Litze
111 Gehäuse
113 Leiterplattenaufnahme
115 Litzenführung
117 Klemmfeder
118 offene Seite der Klemmfeder
119 Oberseite der Leiterplatte
121 Einschuböffnung
123 Einschubrichtung
125 gemeinsamer Hohlraum von Litzenführung und Leiterplattenaufnahme
127 linke Seite des Gehäuses
129 untere Seite des Gehäuses
131 obere Seite des Gehäuses
132 Rückseite des Gehäuses
133 elastische Blechschlaufe der Klemmfeder
135 Grundplatte der Klemmfeder
137 elektrische Bauteile
401 erste alternative Direktkontaktierungsvorrichtung
411 erstes alternatives Gehäuse
413 erste alternative Leiterplattenaufnahme
415 erste alternative Litzenführung
417 erste alternative Klemmfeder
429 untere Seite des Gehäuses
431 obere Seite des Gehäuses
432 Rückseite des Gehäuses
443 Litzenösen
445 Fädelrichtung
601 zweiten alternativen Direktkontaktierungsvorrichtung
611 Gehäuse
613 Leiterplattenaufnahme
615 Litzenführung
618 Flügelfeder
621 Einschuböffnung
627 linke Seite des Gehäuses
629 untere Seite des Gehäuses
631 obere Seite des Gehäuses
639 Blechlaschen
901 dritte alternative Direktkontaktierungsvorrichtung
905 alternative Leiterplatte mit Leiterplattenzunge
913 Leiterplattenaufnahme
918 alternative Flügelfeder
919 Oberseite der alternativen Leiterplatte
921 Rahmen der Flügelfeder
939 alternative Blechlaschen der alternativen Flügelfeder
941 Biegeleiste
1001 vierte alternative Direktkontaktierungsvorrichtung
1011 Gehäuse
1013 Leiterplattenaufnahme
1020 Doppelfeder
1031 obere Seite des Gehäuses
1039 Blechlasche der Doppelfeder
1041 Biegeleisten

## Patentansprüche

1. Leiterplattendirektkontaktierungsvorrichtung (101, 401, 601, 901, 1001) zum Herstellen eines elektrischen Kontakts zwischen einer Kontaktfläche auf einer Leiterplatte (105, 905) und einem abisolierten Teil (107) einer Litze (109), mit einem Klemmelement (117, 618, 918, 1020), einem Litzenführung (115, 615), einer Leiterplattenaufnahme (113, 413, 613, 913, 1013) und einem Biegeelement, **dadurch gekennzeichnet, dass** das Biegeelement und die Litzenführung (115, 615) so angeordnet sind, dass der in oder an der Litzenführung (115, 615) im Wesentlichen vertikal zwischen dem Klemmelement (117, 618, 918, 1020) und der Leiterplatte (105, 905)geführte abisolierte Teil der Litze (109) beim Einschieben der Leiterplatte (105, 905) in die Leiterplattenaufnahme (113, 413, 613, 913, 1013) mittels des Biegeelements zur Kontaktfläche der Leiterplatte (105, 905) gebogen und teilweise auf die Leiterplatte (105, 905) oder um die Leiterplatte (105, 905) geführt wird, wobei das Klemmelement (117, 618, 918, 1020) so angeordnet ist, dass sich beim weiteren Einschieben der Leiterplatte (105, 905) in die Leiterplattenaufnahme (113, 413, 613, 913, 1013) in einer Klemmposition ein elektrischer Kontakt zwischen der Kontaktfläche der Leiterplatte (105, 905) und dem abisolierten Teil der Litze (109) ergibt.

2. Leiterplattendirektkontaktierungsvorrichtung nach Anspruch 1, **gekennzeichnet durch** ein Gehäuse (111, 411, 611, 1011), welches die Leiterplattenaufnahme (113, 413, 613, 913, 1013) ausbildet und welches insbesondere das Klemmelement aufweist.

3. Leiterplattendirektkontaktierungsvorrichtung nach Anspruch 2, **dadurch gekennzeichnet, dass** das Gehäuse (111, 411, 611, 1011) die Litzenführung (115, 615) ausbildet.

4. Leiterplattendirektkontaktierungsvorrichtung nach Anspruch 2 oder 3, **dadurch gekennzeichnet, dass** das Gehäuse (111, 411, 611, 1011) das Biegeelement ausbildet.

5. Leiterplattendirektkontaktierungsvorrichtung nach einem der Ansprüche 1 bis 3, **dadurch gekennzeichnet, dass** das Klemmelement (117, 618, 918, 1020) das Biegeelement ausbildet.

6. Leiterplattendirektkontaktierungsvorrichtung nach einem der vorherigen Ansprüche, **dadurch gekennzeichnet, dass** die Litzenführung (115, 615) eine Litzenaufnahme ist, welche die Leiterplattenaufnahme (113, 413, 613, 913, 1013) derart kreuzt, dass, für den Fall, dass der abisolierte Teil der Litze (109) in oder an der Litzenaufnahme geführt ist, beim Einschieben der Leiterplatte (105, 905) in die Leiterplattenaufnahme (113, 413, 613, 913, 1013) der abisolierte Teil der Litze (109) erst an der Leiterplatte (105, 905) anliegt und anschließend die Leiterplatte (105, 905) und teilweise der abisolierte Teil der Litze (109) gemeinsam in das Klemmelement geschoben werden, sodass abschließend teilweise der abisolierte Teil der Litze klemmend mit der Kontaktfläche der Leiterplatte elektrisch leitend verbunden ist.

7. Leiterplattendirektkontaktierungsvorrichtung nach einem der vorherigen Ansprüche, **dadurch gekennzeichnet, dass** das Klemmelement (117, 618, 918, 1020) als Feder ausgestaltet ist, wobei insbesondere die Feder eine Aussparung zum Einschieben der Leiterplatte (105, 905) aufweist, sodass in der Klemmposition die Feder auf wenigstens zwei gegenüberliegenden Seiten der Leiterplatte (105, 905) angeordnet ist.

8. Leiterplattendirektkontaktierungsvorrichtung nach Anspruch 7, **dadurch gekennzeichnet, dass** die Feder als Flügelfeder (618, 918) ausgestaltet ist, wobei die Flügelfeder (618, 918) einen ersten federnden Flügel aufweist, welcher insbesondere eine Oberseite (119, 919) der eingeschobenen Leiterplatte (105, 905) kontaktiert, und einen zweiten federnden Flügel aufweist, welcher insbesondere eine Unterseite der eingeschobenen Leiterplatte (105, 905) kontaktiert, und der erste Flügel und der zweite Flügel in Bezug zu einer Einschubrichtung (123) der Leiterplatte (105, 905) geneigt sind, sodass die Flügelfeder eine Klemmung der Leiterplatte (105, 905) bewirkt und die Flügelfeder einem Herausziehen der Leiterplatte (105, 905) entgegenwirkt.

9. Leiterplattendirektkontaktierungsvorrichtung nach einem der vorherigen Ansprüche, **dadurch gekennzeichnet, dass** die Leiterplattendirektkontaktierungsvorrichtung (101, 401, 601, 901, 1001) derart ausgestaltet ist, dass in der Klemmposition der abisolierte Teil der Litze (109) die Leiterplatte (105, 905) auf der Oberseite (119, 919) und der Unterseite mechanisch kontaktiert.

10. Leiterplatte (105, 905), welche mittels einer Leiterplattendirektkontaktierungsvorrichtung (101, 401, 601, 901, 1001) nach einem der vorherigen Ansprüche mit einer Litze (109) verbunden ist.

11. Elektrisches Gerät, welches eine Leiterplattendirektkontaktierungsvorrichtung (101, 401, 601, 901, 1001) nach einem der Ansprüche 1 bis 9 oder eine Leiterplatte (105, 905) nach Anspruch 10 aufweist.

12. Verfahren zum Herstellen eines elektrischen Kontakts zwischen einer Kontaktfläche auf einer Leiterplatte (105, 905) und einem abisolierten Teil einer Litze (109) mittels einer Leiterplattendirektkontaktierungsvorrichtung (101, 401, 601, 901, 1001) nach einem der Ansprüche 1 bis 9, wobei der abisolierte Teil der Litze (109) in oder an der Litzenführung (115, 615) angeordnet, die Leiterplatte (105, 905) in die Leiterplattenaufnahme (113, 413, 613, 913, 1013) eingeführt und durchgeschoben wird, sodass der abisolierte Teil mit der Kontaktfläche mittels dem Klemmelement (117, 618, 918, 1020) klemmend verbunden ist.

## Claims

1. Circuit board direct contact device (101, 401, 601, 901, 1001) for establishing an electrical contact between a contact face on a circuit board (105, 905) and a stripped part (107) of a stranded wire (109), said device comprising a clamping element (117, 618, 918, 1020), a stranded wire guide (115, 615), a circuit board holder (113, 413, 613, 913, 1013) and a bending element, **characterised in that** the bending element and the stranded wire guide (115, 615) are arranged in such a way that, when the circuit board (105, 905) is inserted into the circuit board holder (113, 413, 613, 913, 1013), the stripped part of the stranded wire (109) that is guided in or on the stranded wire guide (115, 615) substantially vertically between the clamping element (117, 618, 918, 1020) and the circuit board (105, 905) is bent by the bending element towards the contact face of the circuit board (105, 905) and is guided partly onto the circuit board (105, 905) or around the circuit board (105, 905), wherein the clamping element (117, 618, 918, 1020) is arranged in such a way that, when the circuit board (105, 905) is inserted further into the circuit board holder (113, 413, 613, 913, 1013) in a clamped position, an electrical contact is established between the contact face of the circuit board (105, 905) and the stripped part of the stranded wire (109).

2. Circuit board direct contact device according to claim 1, **characterised by** a housing (111, 411, 611, 1011), which forms the circuit board holder (113, 413, 613, 913, 1013) and which in particular has the clamping element.

3. Circuit board direct contact device according to claim 2, **characterised in that** the housing (111, 411, 611, 1011) forms the stranded wire guide (115, 615).

4. Circuit board direct contact device according to claim 2 or 3, **characterised in that** the housing (111, 411, 611, 1011) forms the bending element.

5. Circuit board direct contact device according to one of claims 1 to 3, **characterised in that** the clamping element (117, 618, 918, 1020) forms the bending element.

6. Circuit board direct contact device according to one of the preceding claims, **characterised in that** the stranded wire guide (115, 615) is a stranded wire holder, which crosses the circuit board holder (113, 413, 613, 913, 1013) in such a way that, if the stripped part of the stranded wire (109) is guided in or on the stranded wire holder, when the circuit board (105, 905) is inserted into the circuit board holder (113, 413, 613, 913, 1013) the stripped part of the stranded wire (109) initially butts against the circuit board (105, 905) and then the circuit board (105, 905) and a portion of the stripped part of the stranded wire (109) are pushed together into the clamping element such that a portion of the stripped part of the stranded wire is then clampingly connected in an electrically conductive manner to the contact face of the circuit board.

7. Circuit board direct contact device according to one of the preceding claims, **characterised in that** the clamping element (117, 618, 918, 1020) is designed as a spring, wherein in particular the spring has a recess for inserting the circuit board (105, 905), such that in the clamped position the spring is arranged on at least two opposite sides of the circuit board (105, 905).

8. Circuit board direct contact device according to claim 7, **characterised in that** the spring is designed as a butterfly spring (618, 918), wherein the butterfly spring (618, 918) has a first spring-loaded wing, which makes contact in particular with an upper side (119, 919) of the inserted circuit board (105, 905), and a second spring-loaded wing, which makes contact in particular with a lower side of the inserted circuit board (105, 905), and the first wing and the second wing are inclined relative to an insertion direction (123) of the circuit board (105, 905), such that the butterfly spring causes the circuit board (105, 905) to be clamped and the butterfly spring counteracts a removal of the circuit board (105, 905).

9. Circuit board direct contact device according to one of the preceding claims, **characterised in that** the circuit board direct contact device (101, 401, 601, 901, 1001) is designed in such a way that, in the clamped position, the stripped part of the stranded wire (109) is in mechanical contact with the circuit board (105, 905) on the upper side (119, 919) and on the lower side.

10. Circuit board (105, 905) which is connected by means of a circuit board direct contact device (101, 401, 601, 901, 1001) according to one of the preceding claims to a stranded wire (109).

11. Electrical device which has a circuit board direct contact device (101, 401, 601, 901, 1001) according to one of claims 1 to 9 or a circuit board (105, 905) according to claim 10.

12. Method for establishing an electrical contact between a contact face on a circuit board (105, 905) and a stripped part of a stranded wire (109) by means of a circuit board direct contact device (101, 401, 601, 901, 1001) according to one of claims 1 to 9, wherein the stripped part of the stranded wire (109) is arranged in or on the stranded wire guide (115, 615), and the circuit board (105, 905) is introduced into and pushed through the circuit board holder (113, 413, 613, 913, 1013), such that the stripped part is clampingly connected to the contact face by means of the clamping element (117, 618, 918, 1020).

## Revendications

1. Dispositif de mise en contact directe de carte de circuits imprimés (101, 401, 601, 901, 1001) pour établir un contact électrique entre une surface de contact sur une carte de circuits imprimés (105, 905) et une partie dénudée (107) d'un toron (109), avec un élément de serrage (117, 618, 918, 1020), un système de guidage de toron (115, 615), un logement de carte de circuits imprimés (113, 413, 613, 913, 1013) et un élément de cintrage, **caractérisé en ce que** l'élément de cintrage et le système de guidage de toron (115, 615) sont disposés de telle sorte que la partie dénudée du toron (109) guidée dans ou sur le système de guidage de toron (115, 615) de manière sensiblement verticale entre l'élément de serrage (117, 618, 918, 1020) et la carte de circuits imprimés (105, 905) est cintrée au moyen de l'élément de cintrage par rapport à la surface de contact de la carte de circuits imprimés (105, 905) et est guidée en partie sur la carte de circuits imprimés (105, 905) ou autour de la carte de circuits imprimés (105, 905), dans lequel l'élément de serrage (117, 618, 918, 1020) est disposé de telle sorte qu'il résulte, lors de la poursuite de l'enfilage de la carte de circuits imprimés (105, 905) dans le logement de carte de circuits imprimés (113, 413, 613, 913, 1013) dans une position de serrage, un contact électrique entre la surface de contact de la carte de circuits imprimés (105, 905) et la partie dénudée du toron (109) .

2. Dispositif de mise en contact directe de carte de circuits imprimés selon la revendication 1, **caractérisé par** un boîtier (111, 411, 611, 1011), lequel réalise le logement de carte de circuits imprimés (113, 413, 613, 913, 1013) et lequel présente en particulier l'élément de serrage.

3. Dispositif de mise en contact directe de carte de circuits imprimés selon la revendication 2, **caractérisé en ce que** le boîtier (111, 411, 611, 1011) réalise le système de guidage de toron (115, 615).

4. Dispositif de mise en contact directe de carte de circuits imprimés selon la revendication 2 ou 3, **caractérisé en ce que** le boîtier (111, 411, 611, 1011) réalise l'élément de cintrage.

5. Dispositif de mise en contact directe de carte de circuits imprimés selon l'une quelconque des revendications 1 à 3, **caractérisé en ce que** l'élément de serrage (117, 618, 918, 1020) réalise l'élément de cintrage.

6. Dispositif de mise en contact directe de carte de circuits imprimés selon l'une quelconque des revendications précédentes, **caractérisé en ce que** le système de guidage de toron (115, 615) est un logement de toron, lequel croise le logement de carte de circuits imprimés (113, 413, 613, 913, 1013) de telle manière que si la partie dénudée du toron (109) est guidée dans ou sur le logement de toron, la partie dénudée du toron (109) repose seulement sur la carte de circuits imprimés (105, 905) lorsque la carte de circuits imprimés (105, 905) est enfilée dans le logement de carte de circuits imprimés (113, 413, 613, 913, 1013) puis la carte de circuits imprimés (105, 905) et en partie la partie dénudée du toron (109) sont glissés conjointement dans l'élément de serrage de sorte qu'ensuite la partie dénudée du toron est reliée en partie de manière électriquement conductrice avec serrage à la surface de contact de la carte de circuits imprimés.

7. Dispositif de mise en contact directe de carte de circuits imprimés selon l'une quelconque des revendications précédentes, **caractérisé en ce que** l'élément de serrage (117, 618, 918, 1020) est configuré en tant que ressort, dans lequel en particulier le ressort présente un évidement pour enfiler la carte de circuits imprimés (105, 905) si bien que dans la position de serrage, le ressort est disposé sur au moins deux côtés se faisant face de la carte de circuits imprimés (105, 905).

8. Dispositif de mise en contact directe de carte de circuits imprimés selon la revendication 7, **caractérisé en ce que** le ressort est configuré en tant que ressort à lames (618, 918), dans lequel le ressort à lames (618, 918) présente une première lame sur ressorts, laquelle établit un contact en particulier avec un côté supérieur (119, 919) de la carte de circuits imprimés (105, 905) enfilée, et présente une deuxième lame sur ressorts, laquelle établit un contact en particulier avec un côté inférieur de la carte de circuits imprimés (105, 905) enfilée, et la première lame et la deuxième lame sont inclinées par rapport à une direction d'enfilage (123) de la carte de circuits imprimés (105, 905) si bien que le ressort à lames provoque un serrage de la carte de circuits imprimés (105, 905) et le ressort à lames contrecarre un retrait de la carte de circuits imprimés (105, 905) .

9. Dispositif de mise en contact directe de carte de circuits imprimés selon l'une quelconque des revendications précédentes, **caractérisé en ce que** le dispositif de mise en contact directe de carte de circuits imprimés (101, 401, 601, 901, 1001) est configuré de telle manière que dans la position de serrage, la partie dénudée du toron (109) établit un contact mécanique avec la carte de circuits imprimés (105, 905) sur le côté supérieur (119, 919) et sur le côté inférieur.

10. Carte de circuits imprimés (105, 905), laquelle est reliée à un toron (109) au moyen d'un dispositif de mise en contact directe de carte de circuits imprimés (101, 401, 601, 901, 1001) selon l'une quelconque des revendications précédentes.

11. Appareil électrique, lequel présente un dispositif de mise en contact directe de plaque de circuits imprimés (101, 401, 601, 901, 1001) selon l'une quelconque des revendications 1 à 9 ou une carte de circuits imprimés (105, 905) selon la revendication 10.

12. Procédé pour établir un contact électrique entre une surface de contact sur une carte de circuits imprimés (105, 905) et une partie dénudée d'un toron (109) au moyen d'un dispositif de mise en contact directe de carte de circuits imprimés (101, 401, 601, 901, 1001) selon l'une quelconque des revendications 1 à 9, dans lequel la partie dénudée du toron (109) est disposée dans ou sur le système de guidage de toron (115, 615), la carte de circuits imprimés (105, 905) est introduite et glissée de part en part dans le logement de carte de circuits imprimés (113, 413, 613, 913, 1013) si bien que la partie dénudée est reliée par serrage à la surface de contact au moyen de l'élément de serrage (117, 618, 918, 1020).
